# EUROPÄISCHE PATENTSCHRIFT

(11) **EP 0 732 199 B1**
(45) Veröffentlichungstag und Bekanntmachung des Hinweises auf die Patenterteilung: **22.12.1999**
(21) Anmeldenummer: 96103266.1
(22) Anmeldetag: 02.03.1996
(51) Int. Cl.: B41F 15/42

(54) **Siebdruckanlage**
Screen printing machine
Machine d'impression sérigraphique

(30) Priorität: 14.03.1995 CH 72695
(43) Veröffentlichungstag der Anmeldung: 18.09.1996
(73) Patentinhaber: Buser Drucktechnik AG, 3428 Wiler b/Utzenstorf (CH)
(72) Erfinder: Mathis, Werner, CH-4562 Biberist (CH)
(74) Vertreter: Wagner, Wolfgang, Dr. Phil., Dipl.-Phys.

(56) Entgegenhaltungen:
- EP-A- 0 369 540
- EP-A- 0 633 135
- DE-A- 2 253 527

## Beschreibung

Die Erfindung betrifft eine Siebdruckanlage nach dem Oberbegriff des Anspruchs 1. Derartige Anlagen werden zum Bedrucken vor allem von Stoffen benutzt und weisen gewöhnlich mehrere in der Bewegungsrichtung des zu bedruckenden Stoffs aufeinanderfolgende Schablonen mit Rakeln auf. Es wurde bereits vor längerer Zeit vorgeschlagen (CH-A-436 711), zur Erhöhung des Anpressdrucks der Rakel unterhalb einer Auflage z. B. für eine Druckdecke, welche den zu bedruckenden Stoff trägt, einen Magnetbalken anzuordnen, der auf die Rakel eine anziehende Kraft ausübt. Am günstigsten ist prinzipiell der Einsatz von Permanentmagneten, da sie im Gegensatz zu Elektromagneten weder Energie verbrauchen noch unerwünschte Wärme erzeugen. Andererseits soll die Anziehungskraft ausschaltbar und möglichst auch regelbar sein, was mit Permanentmagneten nicht ohne weiteres zu bewerkstelligen ist.

Aus der DE-A-2 253 527 ist eine gattungsgemässe Siebdruckanlage bekannt mit einem innerhalb einer Gegenwalze angeordneten Magnetbalken, welcher eine Reihe von Permanentmagneten trägt. Er ist zusammen mit einem Träger um eine gemeinsame Achse kippbar. Zwei mit dem Magnetbalken verbundene Stifte greifen in Schrägschlitze in am Träger befestigten Laschen ein, so dass eine axiale Verschiebung des Trägers, welche mittels einer Einstellschraube bewerkstelligt werden kann, eine Veränderung des Abstandes des Magnetbalken vom Mantel der Gegenwalze und damit von der oberhalb derselben in einer Schablone angeordneten Rakel bewirkt.

Diese Konstruktion erlaubt zwar eine Einstellung des Abstandes des Magnetbalken von der Rakel und somit eine Regelung der Anziehungskraft, die er auf dieselbe ausübt, doch ist eine rasche Ausschaltung auf diese Weise schon deshalb nicht möglich, weil der Träger mit ortsfesten Rahmenteilen über die Einstellschraube formschlüssig verbunden und daher nicht frei beweglich ist. Eine Ausschaltung der Magnetwirkung ist nur durch Abkippen des Trägers samt dem Magnetbalken möglich, was jedoch verhältnismässig grosse Kräfte erfordert. Ausserdem besteht die Gefahr einer Beschädigung der empfindlichen Schablone durch die Rakel, da dabei nicht genau radial gerichtete Kräfte auf die letztere einwirken. Darüberhinaus ist die Konstruktion ist verhältnismässig kompliziert.

Aus der EP-A-0 633 135 ist eine Siebdruckanlage bekannt, bei welcher ein Magnetbalken mit Permanentmagneten in einem mit Blech aus einer nichtmagnetischen Kupferlegierung abgedeckten Spalt zwischen zwei feststehenden Platten angeordnet ist. Die auf die Rakel einwirkende Magnetkraft kann durch senkrechtes Anheben und Absenken des Magnetbalken ein- und ausgeschaltet werden. Diese Lösung erfordert jedoch starke unterhalb des Magnetbalken angeordnete Betätigungselemente, woraus hohe Herstellungskosten und eine grosse Bauhöhe der Anlage resultieren.

Gemäss EP-A-0 369 540 ist ein eine Reihe von Permanentmagneten tragender Magnetbalken mit einer längsverschiebbaren Abdeckplatte versehen, die aus magnetisch nichtleitendem Material besteht, in welches nur unmittelbar oberhalb der Permanentmagnete Scheiben aus magnetisch leitendem Material eingelassen sind. Durch Verschieben der Abdeckplatte derart, dass die besagten Scheiben zwischen die Permanentmagnete zu liegen kommen, kann die Anziehungskraft stark reduziert werden. Soll sie jedoch ganz ausgeschaltet werden, muss der Magnetbalken um seine Längsachse gekippt werden. Damit dabei die Rakel die Schablone nicht beschädigt, muss er vorgängig um etwa 20 mm abgesenkt werden.

Diese Konstruktion hat verschiedene Nachteile. Der Abstand zwischen aufeinanderfolgenden Permanentmagneten muss grösser sein als ihr Durchmesser. Der Magnetbalken muss eine Absenk- und eine Kippbewegung ausführen können und entsprechend gelagert und geführt sein. Die Abdeckplatte stellt ein zusätzliches bewegliches Teil dar. Insgesamt ist der Aufbau recht kompliziert. Die Abdeckplatte muss ausserdem praktisch direkt auf den Permanentmagneten aufliegen und wird stark von denselben angezogen, so dass insbesondere ihr rasches Verschieben zwecks schneller Ausschaltung der auf die Rakel wirkenden Anziehungskraft, wie sie bei Störungen im Betrieb nötig ist, zu starkem Verschleiss führen dürfte.

Die Erfindung, wie sie in den Ansprüchen gekennzeichnet ist, schafft dagegen eine Siebdruckanlage mit einem Magnetbalken, dessen Anziehungskraft auf die Rakel rasch ausgeschaltet werden kann, ohne dass dabei Kräfte mit seitlichen Komponenten auf dieselbe einwirkten, die eine seitliche Verschiebung und damit eventuell eine Beschädigung der Schablone bewirken könnten. Die auf die Rakel wirkenden Kräfte bleiben stets bezüglich der Schablone radial.

Dazu ist der Magnetbalken einschliesslich seiner Lagerung im Rahmen der Anlage konstruktiv einfach und robust und braucht wenig Platz. Die Lagerung des Magnetbalken kann leicht so ausgestaltet werden, dass trotz hoher Anziehungskraft die zur Ausschaltung nötigen Kräfte verhältnismässig gering sind. Dies erlaubt rasche Ausschaltung auch mit einer bescheiden dimensionierten Betätigungseinheit. Die Position des Magnetbalken in der Einschaltstellung und damit die auf die Rakel wirkende Anziehungskraft kann mit einfachen Mitteln einstellbar gemacht werden. Neben guter Schalt- und Regelbarkeit, wie sie sonst im allgemeinen nur von elektromagnetischen Systemen gewährleistet werden kann, sind die typischen Vorteile des Permanentmagnetsystems gewahrt: kein Energieverbrauch im Betrieb, keine Wärmeentwicklung und damit auch keine störende Wärmedehnung.

Im folgenden wird die Erfindung anhand von Figuren, welche lediglich ein Ausführungsbeispiel darstellen, näher erläutert. Es zeigen
- Fig. 1a: einen Querschnitt durch eine erfindungsgemässe Siebdruckanlage längs der Mittelebene eines Magnetbalken in Einschaltstellung,
- Fig. 1b: einen Querschnitt entsprechend Fig. 1a, mit dem Magnetbalken in Ausschaltstellung,
- Fig. 2: vergrössert einen Schnitt längs II-II in Fig. 1a,
- Fig. 3: vergrössert einen Ausschnitt aus Fig. 1a,
- Fig. 4: einen Schnitt längs IV-IV in Fig. 3,
- Fig. 5: vergrössert einen weiteren Ausschnitt aus Fig. 1a,
- Fig. 6: einen Schnitt längs VI-VI in Fig. 5,
- Fig. 7: einen Ausschnitt entsprechend Fig. 5, wobei jedoch der Magnetbalken durch eine Einstellvorrichtung in einer Einschaltstellung mit reduzierter Anziehungskraft festgehalten ist,
- Fig. 8: einen Ausschnitt entsprechend Fig. 7, wobei der Magnetbalken durch die Einstellvorrichtung in einer Einschaltstellung mit weiter reduzierter Anziehungskraft festgehalten ist.

Zwischen seitlichen Rahmenteilen 1a,b (Fig. 1a,b) einer Siebdruckanlage ist ein Hohlträger 2 befestigt mit einem U-Profil 3 mit nach innen gebogenen Rändern, welches an der Oberseite durch einen Streifen 4 (Fig. 2) von geringer magnetischer Leitfähigkeit, vorzugsweise aus einem Nichteisenmetall, geschlossen ist. Auf dem Träger 2 liegt eine Platte 5 aus Kunststoff auf, welche sich im wesentlichen über die ganze Breite der Siebdruckanlage erstreckt und als Auflage für eine endlose Druckdecke 6 dient, mit der der zu bedruckende Stoff eingangs der Anlage verklebt und durch dieselbe geführt und von der er ausgangs wieder abgelöst wird.

Die Siebdruckanlage weist mehrere in Bewegungsrichtung der Druckdecke 6 aufeinanderfolgende Schablonen 7 auf, welche drehbar im Rahmen gehaltert sind. In die Schablonen wird jeweils Farbstoff eingeleitet, welcher mittels einer Rakel 8 - es ist eine Rollrakel dargestellt, doch ist auch der Einsatz einer Streichrakel möglich - aus ferromagnetischem Material, vorzugsweise rostfreiem Stahl - durch Oeffnungen der Schablone 7 gedrückt und auf den Stoff aufgebracht wird. Zur Gewährleistung eines ausreichenden Anpressdrucks der Rakel 8 ist genau unterhalb der Achse der Schablone 7 ein Magnetbalken 9 vorgesehen mit einem geschlossenen Hohlprofil 10, auf welchem eine Reihe von Permanentmagneten 11, z. B. Neodym-Magneten, angeordnet ist, welche mit geringem Abstand regelmässig aufeinanderfolgen und abwechselnd umgekehrt gepolt sind. Da das Hohlprofil 10 aus einem ferromagnetischen Material, vorzugsweise aus Stahl besteht, sind die Permanentmagnete 11 nur aufgelegt und haften dank magnetischer Anziehung ohne weitere Befestigung.

In einer oberen Grenzlage des Magnetbalken berühren (Fig. 2, 3) die Permanentmagnete 11 beinahe den Streifen 4 des Hohlträgers 2. Sie üben durch denselben, die Platte 5, die Druckdecke 6 und die Schablone 7 eine starke Anziehung auf die Rakel 8 aus. Für die Erreichung hoher Anziehungskräfte ist die Ausbildung des Streifens 4 von Bedeutung, der eine Schicht von geringer magnetischer Leitfähigkeit bildet. Er darf den magnetischen Fluss nicht behindern, um die erwünschte Einwirkung auf die Rakel 8 zu gewährleisten, darf aber andererseits keinen magnetischen Kurzschluss zwischen den benachbarten Permanentmagneten 11 herstellen. Mit einer Messingplatte von ca. 3 mm Dicke wurden sehr gute Resultate erzielt.

Der Magnetbalken 9 ist durch eine Parallelogrammführung im Hohlträger 2 zwangsgeführt. Sie besteht aus zwei gleichen Führungsteilen 12a,b, welche jeweils aus einem Paar von beidseits des Magnetbalken 9 angeordneten Stahlbändern 13a,b bestehen, die mit einem ersten Bolzen 14, der den Magnetbalken 9 durchdringt und einem zweiten Bolzen 15, der am Fuss des Hohlträgers 2 verankert ist, drehbar verbunden sind. Die Bolzen 14, 15 sind senkrecht zur Mittelebene des Magnetbalken 9 gerichtet. Der Magnetbalken 9 ist damit durch die beiden Führungsteile 12a,b derart am Hohlträger 2 und damit am Rahmen der Siebdruckanlage zwangsgeführt, dass er nur längs einer Kreislinie in einer senkrechten und durch die Achse der Schablone 7 gehenden Ebene parallelverschoben werden kann.

Als Betätigungseinheit ist ein Pneumatikzylinder 16 (Fig. 3, 4) vorgesehen, welcher im Hohlträger 2 verankert und dessen Kolben derart mit dem Magnetbalken 9 verbunden ist, dass die Verbindungslinie zwischen den beiden Befestigungspunkten leicht nach oben weist. Der Platzbedarf, insbesondere die Bauhöhe des Hohlträgers 2 mit dem Magnetbalken 9 ist, auch zusammen mit dem Pneumatikkolben 16, gering. Falls der Magnetbalken rasch in die in Fig. 1b dargestellte Ausschaltstellung gebracht werden muss, wird der Pneumatikkolben 16 betätigt und zieht den Magnetbalken 9 im wesentlichen nach links.

Da vor allem in der unmittelbaren Nähe der oberen Grenzlage, wo die vertikal nach oben auf den Magnetbalken 9 wirkenden Kräfte am stärksten sind, die Absenkung des Magnetbalken 9 im Vergleich zum gesamten Weg, den derselbe zurücklegt, klein ist, herrscht dort eine hohe Untersetzung, d. h. die aufzuwendenden Kräfte sind wesentlich geringer als die zu überwindende magnetische Anziehung. Dennoch wird die Raschheit der Ausschaltung (Ausschaltzeit ca. 1 sec) kaum beeinträchtigt, da die Untersetzung bei steigender Entfernung von der Grenzlage rasch abnimmt. Bei Versuchen erreichte die aufzuwendende Kraft ein Maximum nach 20 mm Weg und brach dann rasch zusammen. In der Ausschaltstellung üben die Magnete 11 praktisch keine Kraft auf die Rakel 8 aus.

In der Einschaltstellung kann also der Magnetbalken 9 die obere Grenzlage einnehmen, die senkrechter Ausrichtung der Stahlbänder 13a,b entspricht und in Fig. 1a, 2, 3 und 5 dargestellt ist. In dieser Lage ist die auf die Rakel 8 ausgeübte Anziehungskraft am grössten. Mittels einer vom Betätigungselement unabhängigen, im Hohlträger 2 verankerten Einstellvorrichtung 17 kann jedoch eine Obergrenze für die Lage des Magnetbalken 9 eingestellt werden, die tiefer liegt. Dies ermöglicht, seine Lage in der Einschaltstellung und damit die auf die Rakel 8 einwirkende Anziehungskraft sehr genau zu regulieren.

Die Einstellvorrichtung umfasst (Fig. 5, 6) einen querliegenden Riegel 18, welcher in Führungsnuten 19a,b am Hohlträger 2 ragt und somit gleitend und unverdrehbar in demselben geführt ist. Ausserdem greift er mit einem zu den Führungsnuten 19a,b parallelen Schraubenbolzen 20 ein, welcher in Längsrichtung des Magnetbalken 9 durch ein Langloch 21 in denselben ragt und zwecks Verschiebung des Riegels 18 durch einen Elektromotor 22 über ein Winkelgetriebe 23 in beide Richtungen gedreht werden kann. Die Position des Riegels 18, welche durch einen Sensor 24 überwacht wird, beschränkt die Lage des Magnetbalken 9, der an ihn anstösst, nach rechts und damit nach oben, d. h. nach der Seite geringeren Abstands zur Rakel 8. Es können Einschaltstellungen unterhalb der oberen Grenzlage stufenlos eingestellt werden, in denen er eine je nachdem grössere oder geringere Anziehung auf die Rakel 8 ausübt. Eine mittlere Einschaltstellung ist in Fig. 7 dargestellt, eine mit minimaler Anziehungskraft in Fig. 8.

Der Magnetbalken 9 ist so geführt, dass im interessierenden Bereich ein annähernd linearer Zusammenhang zwischen der auf die Rakel 8 wirkenden Magnetkraft und dem vom Magnetbalken 9 zurückgelegten Weg besteht. Dies erleichtert die oben beschriebene Einstellung der Anziehungskraft.

Aus jeder Einschaltstellung ist eine rasche Ausschaltung durch den Pneumatikkolben 16 ohne weiteres möglich, da der Riegel 18 die Bewegungsfreiheit des Magnetbalken 9 nur in Einschaltrichtung begrenzt und Ausschaltungen nicht behindert.

## Patentansprüche

1. Siebdruckanlage mit einer Auflage, mindestens einer oberhalb der Auflage drehbar gehalterten zylindrischen Schablone (7) und einer innerhalb derselben angeordneten Rakel (8) sowie mit einem unterhalb der Auflage angeordneten, zur Schablone (7) parallelen Magnetbalken (9) zum Anziehen der Rakel (8), welcher in Längsrichtung verschiebbar und derart an einem Rahmen zwangsgeführt ist, dass eine Längsverschiebung zugleich eine Aenderung des Abstands zur Auflage bewirkt, **dadurch gekennzeichnet, dass** die Verbindung des Magnetbalken (9) mit dem Rahmen freie Bewegung desselben nach der Seite grösseren Abstands des Magnetbalken (9) von der Auflage zulässt.

2. Siebdruckanlage nach Anspruch 1, **dadurch gekennzeichnet, dass** die Zwangsführung derart ausgebildet ist, dass mindestens in einem an eine obere Grenzlage anschliessenden Bereich eine Längsverschiebung des Magnetbalken (9) stets eine vergleichsweise geringere Aenderung des Abstandes desselben von der Auflage bewirkt und das Verhältnis zwischen der Aenderung des Abstandes und der Längsverschiebung mit zunehmendem Abstand zunimmt.

3. Siebdruckanlage nach Anspruch 1 oder 2, **dadurch gekennzeichnet, dass** die Längsverschieblichkeit des Magnetbalken (9) nach der Seite geringeren Abstandes desselben von der Auflage durch einen Anschlag begrenzt ist, der eine Obergrenze für die Lage des Magnetbalken (9) festlegt, welche unterhalb einer oberen Grenzlage desselben liegt.

4. Siebdruckanlage nach Anspruch 2 oder 3, **dadurch gekennzeichnet, dass** die Zwangsführung als Parallelogrammführung ausgebildet ist mit mindestens zwei parallelen Führungsteilen (12a, 12b), die jeweils um parallele Achsen drehbar und in Längsrichtung beabstandet am Magnetbalken (9) sowie an einem Rahmen verankert sind.

5. Siebdruckanlage nach einem der Ansprüche 1 bis 4, **dadurch gekennzeichnet, dass** der Magnetbalken (9) ein geschlossenes Hohlprofil (10) umfasst, welches auf seiner Oberseite eine Reihe von Permanentmagneten (11) trägt.

6. Siebdruckanlage nach Anspruch 5, **dadurch gekennzeichnet, dass** der Magnetbalken (9) mindestens an seiner Oberseite aus ferromagnetischem Material besteht und die Permanentmagnete (11) ohne weitere Befestigung aufgelegt sind.

7. Siebdruckanlage nach einem der Ansprüche 1 bis 6, **dadurch gekennzeichnet, dass** der Magnetbalken (9) von der Rakel (8) durch mindestens eine Schicht aus einem Material geringer magnetischer Leitfähigkeit getrennt ist.

8. Siebdruckanlage nach einem der Ansprüche 4 bis 7, **dadurch gekennzeichnet, dass** der Rahmen einen zum Magnetbalken (9) parallelen Träger aufweist, an welchem derselbe geführt ist.

9. Siebdruckanlage nach Anspruch 8, **dadurch gekennzeichnet, dass** der Träger als Hohlträger (2) ausgebildet ist, welcher den Magnetbalken (9) umgibt.

10. Siebdruckanlage nach den Ansprüchen 7 und 9, **dadurch gekennzeichnet, dass** der Träger an der Oberseite durch einen Streifen (4) aus einem Material geringer magnetischer Leitfähigkeit geschlossen ist.

11. Siebdruckanlage nach einem der Ansprüche 1 bis 10, **dadurch gekennzeichnet, dass** sie ein Betätigungselement aufweist, welches auf den Magnetbalken (9) eine in Längsrichtung wirkende Kraft ausüben kann.

12. Siebdruckanlage nach Anspruch 11, **dadurch gekennzeichnet, dass** das Betätigungselement als Pneumatikzylinder (16) ausgebildet ist.

13. Siebdruckanlage nach einem der Ansprüche 3 bis 12, **dadurch gekennzeichnet, dass** der Anschlag gegebenenfalls vom Betätigungselement unabhängig ist.

14. Siebdruckanlage nach einem der Ansprüche 3 bis 13, **dadurch gekennzeichnet, dass** der Anschlag von einer Einstellvorrichtung (17) gebildet wird, die die Längsverschieblichkeit des Magnetbalken (9) auf einstellbare Weise einseitig begrenzt.

15. Siebdruckanlage nach Anspruch 14, **dadurch gekennzeichnet, dass** die Einstellvorrichtung (17) einen in Längsrichtung verschiebbaren, gegen den Magnetbalken (9) wirksamen Riegel (18) umfasst.

16. Siebdruckanlage nach Anspruch 15, **dadurch gekennzeichnet, dass** der Riegel (18) unverdrehbar im Rahmen geführt ist und mit einem zum Magnetbalken (9) im wesentlichen parallelen drehbar gelagerten Schraubenbolzen (20) eingreift.

17. Siebdruckanlage nach Anspruch 16, **dadurch gekennzeichnet, dass** der Schraubenbolzen (20) antreibbar ist.

18. Siebdruckanlage nach einem der Ansprüche 1 bis 17, **dadurch gekennzeichnet, dass** die Rakel (8) als Rollrakel ausgebildet ist.

## Claims

1. Screen printing machine having a support, at least one cylindrical screen (7) held rotatably above this support and a doctor blade (8) arranged inside said screen, and having a magnetic bar (9) arranged below the support and parallel to the screen (7) and intended for retracting the doctor blade (8), which magnetic bar is displaceable in the longitudinal direction and is positively guided in a frame such that a longitudinal displacement simultaneously effects a change in the distance from the support, **characterized in that** the connection of the magnetic bar (9) to the frame permits free movement thereof towards the side of greater distance of the magnetic bar (9) from the support.

2. Screen printing machine according to Claim 1, **characterized in that** the positive guidance is designed so that, at least in a region adjacent to an upper limiting position, a longitudinal displacement of the magnetic bar (9) always results in a comparatively small change in the distance thereof from the support, and the ratio of the change in the distance to the longitudinal displacement increases with increasing distance.

3. Screen printing machine according to Claim 1 or 2, **characterized in that** the longitudinal displaceability of the magnetic bar (9) towards the side of smaller distance thereof from the support is limited by a stop which defines an upper limit for the position of the magnetic bar (9), which upper limit is below an upper limiting position of said magnetic bar.

4. Screen printing machine according to Claim 2 or 3, **characterized in that** the positive guidance is designed as parallelogram guidance with at least two parallel guide parts (12a, 12b) which in each case are rotatable about parallel axes and are anchored, a distance apart in the longitudinal direction, on the magnetic bar (9) and on a frame.

5. Screen printing machine according to any of Claims 1 to 4, **characterized in that** the magnetic bar (9) comprises a closed hollow profile (10) which carries a number of permanent magnets (11) on its upper side.

6. Screen printing machine according to Claim 5, **characterized in that** the magnetic bar (9) consists of ferromagnetic material, at least at its surface, and the permanent magnets (11) are placed on top without further fastening.

7. Screen printing machine according to any of Claims 1 to 6, **characterized in that** the magnetic bar (9) is separated from the doctor blade (8) by at least one layer of a material of low magnetic conductivity.

8. Screen printing machine according to any of Claims 4 to 7, **characterized in that** the frame has a beam which is parallel to the magnetic bar (9) and on which the latter is guided.

9. Screen printing machine according to Claim 8, **characterized in that** the beam is designed as a hollow beam (2) which surrounds the magnetic bar (9).

10. Screen printing machine according to Claims 7 and 9, **characterized in that** the beam is closed on the upper side by a strip (4) of a material of low magnetic conductivity.

11. Screen printing machine according to any of Claims 1 to 10, **characterized in that** it has an actuating element which exerts, on the magnetic bar (9), a force acting in the longitudinal direction.

12. Screen printing machine according to Claim 11, **characterized in that** the actuating element is designed as a pneumatic cylinder (16).

13. Screen printing machine according to any of Claims 3 to 12, **characterized in that** the stop is optionally independent of the actuating element.

14. Screen printing machine according to any of Claims 3 to 13, **characterized in that** the stop is formed by an adjusting device (17) which limits the longitudinal displaceability of the magnetic bar (9) in an adjustable manner on one side.

15. Screen printing machine according to Claim 14, **characterized in that** the adjusting device (17) comprises a locking bar (18) which is displaceable in the longitudinal direction and is effective against the magnetic bar (9).

16. Screen printing machine according to Claim 15, **characterized in that** the locking bar (18) is guided nondisplaceably in the frame and engages a screw bolt (20) rotatably mounted essentially parallel to the magnetic bar (9).

17. Screen printing machine according to Claim 16, **characterized in that** the screw bolt (20) is driveable.

18. Screen printing machine according to any of Claims 1 to 7, **characterized in that** the doctor blade (8) is designed as a revolving doctor blade.

## Revendications

1. Machine d'impression sérigraphique, comportant une table de chargement, au moins un pochoir (7) cylindrique maintenu au-dessus de la table de chargement de façon à pouvoir tourner, et une racle (8) disposée à l'intérieur de celui-ci, ainsi qu'avec une poutre magnétique (9) disposée au-dessous de la table de chargement, parallèle au pochoir (7), pour attirer la racle (8), qui est déplacable dans la direction longitudinale et soumise à un guidage forcé sur un cadre, de manière qu'un déplacement longitudinal provoque en même temps une variation de l'espacement par rapport à la table de chargement, **caractérisée en ce que** la liaison de la poutre magnétique (9) au cadre permet un déplacement libre de celui-ci dans le sens d'un plus grand espacement entre la poutre magnétique (9) et la table de chargement.

2. Machine d'impression sérigraphique selon la revendication 1, **caractérisée en ce que** le guidage forcé est réalisé de manière que, au moins dans une zone se raccordant à une position limite supérieure, un déplacement longitudinal de la poutre magnétique (9) provoque toujours une modification relativement plus faible de l'espacement de celle-ci vis-à-vis de la table de chargement, et le rapport entre la variation de l'espacement et le déplacement longitudinal angmente lorsque l'espacement augmente.

3. Machine d'impression sérigraphique selon la revendication 1 ou 2, **caractérisée en ce que** la mobilité longitudinale de la poutre magnétique (9), dans le sens d'un moindre espacement de celle-ci vis-à-vis de la table de chargement, est limitée par une butée qui fixe une limite supérieure à la position de la poutre magnétique (9), qui est située au-dessous d'une position limite supérieure de celle-ci.

4. Machine d'impression sérigraphique selon la revendication 2 ou 3, **caractérisée en ce que** le guidage forcé est réalisé sous la forme de guidage à parallélogramme avec au moins deux parties de guidage (12a, 12b) parallèles, qui peuvent tourner chacune autour d'axes parallèles et qui sont ancrées, espacées dans la direction longitudinale, sur un cadre ainsi que sur la poutre magnétique (9).

5. Machine à impression sérigraphique selon l'une des revendications 1 à 4, **caractérisée en ce que** la poutre magnétique (9) comprend un profilé creux (10) fermé, qui porte sur sa face supérieure une série d'aimants permanents (11).

6. Machine à impression sérigraphique selon la revendication 5, **caractérisée en ce que** la poutre magnétique (9) est constituée, au moins sur sa face supérieure, d'un matériau ferromagnétique et les aimants permanents (11) étant posés sans autres fixations.

7. Machine à impression sérigraphique selon l'une des revendications 1 à 6, **caractérisée en ce que** la poutre magnétique (9) est séparée de la racle (8) par au moins une couche d'un matériau présentant une moindre conductibilité magnétique.

8. Machine à impression sérigraphique selon l'une des revendications 4 à 7, **caractérisée en ce que** le cadre présente un support parallèle à la poutre magnétique (9), sur lequel celle-ci est guidée.

9. Machine à impression sérigraphique selon la revendication 8, **caractérisée en ce que** le support est réalisé sous la forme de support creux (2) qui entoure la poutre magnétique (9).

10. Machine à impression sérigraphique selon les revendications 7 et 9, **caractérisée en ce que** le support est fermé en face supérieure par une bande (4) constituée d'un matériau de basse conductibilité magnétique.

11. Machine à impression sérigraphique selon l'une des revendications 1 à 10, **caractérisée en ce qu'**elle présente un élément d'actionnement qui peut exercer sur la poutre magnétique (9) une force agissant dans la direction longitudinale.

12. Machine à impression sérigraphique selon la revendication 11, **caractérisée en ce que** l'élément d'actionnement est réalisé sous la forme d'un vérin pneumatique (16).

13. Machine à impression sérigraphique selon l'une des revendications 3 à 12, caractérisée en ce que la butée est, le cas échéant, indépendante de l'élément d'actionnement.

14. Machine à impression sérigraphique selon l'une des revendications 3 à 13, **caractérisée en ce que** la butée est constituée par un dispositif de réglage (17), qui limite sur un côté, de façon réglable, la mobilité longitudinale de la poutre magnétique (9).

15. Machine à impression sérigraphique selon la revendication 14, **caractérisée en ce que** le dispositif de réglage (17) comprend un verrou (18) déplacable en direction longitudinale, agissant contre la poutre magnétique (9).

16. Machine à impression sérigraphique selon la revendication 15, **caractérisée en ce que** le verrou (18) est guidé dans le cadre, sans pouvoir tourner, et s'engage, par un boulon fileté (20) monté tournant, qui est sensiblement parallèl à la poutre magnétique (9).

17. Machine à impression sérigraphique selon la revendication 16, **caractérisée en ce que** le boulon fileté (20) peut être entraîné.

18. Machine à impression sérigraphique selon l'une des revendications 1 à 17, **caractérisée en ce que** la racle (8) est réalisée sous la forme de racle à rouleau.
